# EUROPÄISCHE PATENTSCHRIFT

(11) **EP 0 385 239 B1**
(45) Veröffentlichungstag und Bekanntmachung des Hinweises auf die Patenterteilung: **11.03.1992**
(21) Anmeldenummer: 90103260.7
(22) Anmeldetag: 20.02.1990
(51) Int. Cl.: F26B 5/04, F26B 9/00, B01J 3/03

(54) **Trocknungsgerät**
Drying apparatus
Appareil pour le séchage

(30) Priorität: 03.03.1989 DE 3906849
(43) Veröffentlichungstag der Anmeldung: 05.09.1990
(73) Patentinhaber: Hölzel, Helmuth, D-8250 Dorfen (DE)
(72) Erfinder: Hölzel, Helmuth, D-8250 Dorfen (DE)
(74) Vertreter: Weber, Otto Ernst, Dipl.-Phys.

(56) Entgegenhaltungen:
- US-A- 3 564 726
- SOVIET INVENTIONS ILLUSTRATED, CH Sektion, Woche 8826, 10. August 1988 DERWENT PUBLICATIONS LTD., London, A 35

## Beschreibung

Die Erfindung betrifft ein Trocknungsgerät mit einem Unterteil, welches einen von einer Dichtfläche umgebenen Trocknungsbereich zur Aufnahme einer zu trocknenden Substanz, insbesondere eines Gels, aufweist, und mit einer Abdeckung, die in ihrem Randbereich auf der Dichtfläche vakuumdicht auflegbar ist, wobei der zwischen dem Trocknungsbereich und der Abdeckung gebildete Trocknungsraum evakuierbar ist.

Es sind Trocknungsgeräte der gattungsgemäßen Art bekannt, die z.B. als Exsikkatoren in der chemischen Industrie Verwendung finden. Derartige Exsikkatoren bestehen aus Glas, wobei die Dichtfläche des Geräteunterteils und der Randbereich der Auflage als zueinander komplementäre Schliffe ausgebildet sind, die vor allem nach der Behandlung mit Schliffett eine vakuumdichte Verbindung bilden. Die Dichtfunktion im Bereich der Dichtfläche ist jedoch sehr anfällig gegen Verunreinigungen, wodurch vor allem bei geringen Unterdrücken im Trocknungsraum die Gefahr von Vakuumeinbrüchen gegeben ist.

Es ist **Aufgabe** der Erfindung, ein Trocknungsgerät zu schaffen, welches eine gute und zuverlässige Aufrechterhaltung eines Unterdrucks erlaubt und dessen Funktion unanfällig gegen Verschmutzung ist.

Die Aufgabe wird bei einem Trocknungsgerät der gattungsgemäßen Art dadurch gelöst, daß die Dichtfläche im Auflagebereich der Abdeckung und/oder die Abdeckung in ihrem auf der Dichtfläche aufliegenden Randbereich gummielastisch ausgebildet sind/ist, daß in der Dichtfläche mindestens eine in sich geschlossene Rinne ausgebildet ist, daß die Rinne evakuierbar ist, und daß die Abdeckung auf der Dichtfläche beiderseits der Rinne aufliegt.

Hierdurch entsteht im Bereich der Dichtfläche ein von dem Trocknungsraum unabhängiger Vakuumraum, der eine Ansaugung der Abdeckung an die Dichtfläche und damit eine besser abdichtende verschmutzungsunempfindliche Abdichtung des Trocknungsraums bewirkt. Eine gute Abdichtung ist auch dann gewährleistet, wenn der Unterdruck im Trocknungsraum und die dadurch verursachte Anpreßkraft der Abdeckung auf die Dichtfläche nur gering ist. Ein weiterer Vorteil dieser Abdichtung besteht darin, daß bei eventuellen Undichtigkeiten zwischen dem Trockenraum und der Atmosphäre der Vakuumraum mit einem starken Vakuum angeordnet ist, wodurch bei Undichtigkeiten im Bereich der Dichtfläche entweder nur eine Absenkung des Vakuums im Vakuumraum oder bei einer Undichtigkeit des Vakuumraums gegenüber dem Trockenraum eine Erhöhung des Vakuums im Trockenraum erfolgt. Es sind daher sehr starke Verunreinigungen sowohl auf der der Atmosphäre zugewandten Seite als auch auf der dem Trocknungsraum zugewandten Seite der Dichtfläche notwendig, um das Eindringen von Umgebungsluft in den Trockenraum zu verursachen. Die Wahrscheinlichkeit hierfür ist bei einer sachgerechten Handhabung sehr gering. Eine gute und zuverlässige Abdichtung des Trockenraums ist vor allem für die Trocknung elektrophoretischer Gele und biologischer Substanzen von Bedeutung, da Vakuumeinbrüche eine Zerstörung z.B. durch Aufoxidierung dieser Substanzen zur Folge haben können.

Der Vakuumraum ist beiderseits der Rinne durch eine gummielastische Ausgestaltung der Abdeckung und/oder der Dichtfläche oder durch auf der Abdeckung oder der Dichtfläche angeordnete gummielastische Dichtungen sowohl zur Außenluft als auch zum Trocknungsraum vakuumdicht abgeschlossen. Die Dichtungen sind in vorteilhafter Weise parallel und beiderseits der Rinne angeordnet, was einen zusätzlichen Dichteffekt zur Folge hat.

Weiterhin ist es möglich, die Vakuumabdichtung des Vakuumraums lediglich durch die gummielastischen Dichtungen herbeizuführen.

Die Abdeckung kann vollständig aus gummielastischem Material, z.B. einer stärkeren Kunststoff-, Latex- oder Silikon-Folie, bestehen. In diesem Fall sind gummielastische Dichtungen beiderseits der Rinne nicht notwendig, weil die Folie etwas in die Rinne hineingezogen wird und dadurch dicht an der Oberkante der Rinne anliegt.

Die Abdeckung kann zur Bildung eines höheren Trockenraums als stabile Haube, z.B. aus Plexiglas, ausgebildet sein. Dann können auch dickere Gelschichten oder Trocknungsständer für die Trocknung von Folien in dem Trocknungsraum angeordnet werden.

Der Unterdruck im Trocknungsraum ist über eine Vakuumregeleinrichtung einstellbar. Hierfür kann z.B. zwischen der Rinne und dem Trocknungsbereich ein Verbindungskanal vorgesehen werden, in dem die Regeleinrichtung angeordnet wird. An der Rinne fällt dann der von einem Vakuum erzeugte Unterdruck vollständig an, während der Unterdruck im Trocknungsraum durch die Vakuumregeleinrichtung verstellbar ist.

In einer vorteilhaften Weiterbildung der Erfindung bestehen der Trocknungsbereich und die Dichtfläche aus einer einstückigen Metallplatte, die wahlweise mit chemisch beständigem Edelmetall oder Kunststoff beschichtbar ist. Die Metallplatte bildet eine mechanisch stabile vakuumdichte Unterseite des Trocknungsraums und ermöglicht die Ausbildung planer und damit sehr gut abzudichtender Dichtflächen.

Die Abdeckung ist vorteilhafter Weise aus einem durchsichtigen Material hergestellt, um das Trocknungsstadium der zu trocknenden Substanz beobachten zu können.

Vorteilhafte Weiterbildungen der Erfindung sind Gegenstand der Unteransprüche.

Die Erfindung wird nachfolgend beispielsweise anhand der Zeichnung beschrieben. Es zeigen:
Fig. 1 eine perspektivische Ansicht eines Trocknungsgerätes;
Fig. 2 den Schnitt II eines Wandbereichs des Trocknungsgeräts aus Fig. 1 mit aufliegender Abdeckung; und
Fig. 3 eine perspektivische Teilansicht einer stabilen Abdeckhaube für größere Trocknungsvolumen.
Fig. 4 eine Ansicht gemäß Fig. 2 mit einem flachen Trocknungsbereich.

Das Trocknungsgerät 10 besteht aus einem kastenförmigen Geräteunterteil 12, dessen Oberseite einen muldenförmigen Trocknungsbereich 14 aufweist, der von einer an dem Geräteunterteil 12 schwenkbar angelenkten gummielastischen Abdeckung 16 abdeckbar ist. Dabei liegt die Abdeckung 16 auf einer den Trocknungsbereich 14 des Geräteunterteils 10 umgebenden Dichtfläche 18 auf. Entlang der Dichtfläche verläuft eine in sich geschlossene Rinne 20, die an eine Unterdruckversorgung anschließbar ist. Hierdurch wird in nachfolgend noch näher beschriebenen Weise die auf der Dichtfläche 18 aufliegende Abdeckung 16 etwas in die Rinne 20 hineingezogen, was einen vakuumdichten Abschluß zwischen Dichtfläche 18 und Abdeckung 16 bewirkt.

Zwischen dem Trocknungsbereich 14 des Geräteunterteils 12 und der auf der Dichtfläche 18 aufliegenden Abdeckung 16 entsteht ein Trockenraum, der evakuierbar ist. Hierfür ist das Trocknungsgerät 10 mit einer Vakuumregeleinrichtung versehen. Die Unterdruckanzeige 22 für den Trocknungsraum ist an der Frontseite des Geräteunterteils 12 angeordnet. Der Trocknungsbereich und/oder die Abdeckung sind heizbar, wobei die Temperatur über den Temperaturwählschalter 24 eingestellt und auf einer an der Frontseite angeordneten Temperaturanzeige 26 abgelesen werden kann. Mittels des Ein-/Ausschalters 28 wird das Trocknungsgerät 10 eingeschaltet. Über die Zeituhr 30 ist auch eine vorwählbare Betriebsdauer einstellbar.

Fig. 2 zeigt einen Schnitt durch den Wandbereich des Trocknungsgeräts 10.

Das Geräteunterteil 12 hat einen die Dichtfläche 18 und den Trocknungsbereich 14 bildenden Metalleinsatz 32, dessen Oberfläche z.B. durch Beschichtung chemisch weitgehend resistent ist. Beiderseits der Rinne 20 ist jeweils eine elastische Gummidichtung 34,36 in Form einer Rundschnur oder eines Schlauches in jeweils einer Vertiefung der Dichtfläche 18 angeordnet.

Die Rinne 20 ist mit einem Unterdruckkanal 38 verbunden, der mit einem Stutzen 40 für den Anschluß an eine Unterdruckversorgung versehen ist. Der Unterdruckkanal 38 führt weiterhin über ein Druckregelventil 42, welches manuell mittels eines Stellelements 44 betätigbar ist, zu einem Verbindungskanal 46, der den Trocknungsbereich 14 mit der Rinne 20 verbindet. Von dem Verbindungskanal 46 zweigt ein Meßkanal 48 zum Anschluß eines Druckmeßgeräts ab, dessen Anzeige 22 sich an der Frontplatte des Geräteunterteils 12 befindet.

Im Trocknungsbereich 14 liegt eine poröse Platte 50, z.B. eine Frittenplatte, auf einem Gitter 52 auf, wodurch die Trocknung einer Substanz auch an ihrer auf der porösen Platte 50 aufliegenden Unterseite gewährleistet ist.

Eine gute Dichtfunktion des Trocknungsgeräts 10 wird auch bei geringen Unterdrücken im Trocknungsraum zwischen dem Trocknungsbereich 14 und der auf der Dichtfläche 18 aufliegenden Abdeckung 16 dadurch erreicht, daß die gummielastische Abdekkung 16 durch den in der Rinne 20 vorhandenen Unterdruck ein wenig in diese hineingezogen wird, wodurch die Abdeckung an der Oberkante der Rinne 20 schlüssig anliegt. Zwischen dem Trocknungsraum und der Umgebungsluft entsteht auf diese Weise ein weiterer von dem Unterdruck im Trocknungsraum unabhängiger Vakuumraum, der den Trocknungsraum zusätzlich gegen das Eindringen von Umgebungsluft abschirmt. Dieser Effekt wird durch die zwei gummielastischen Dichtungen 34,36 beiderseits der Rinne 20 noch verstärkt. Selbst kleinere Verunreinigungen auf der Dichtfläche beiderseits der Rinne führen wegen des hohen Unterdrucks in dem durch die Rinne und die Abdeckung gebildeten Unterdruckraum und wegen der starken Deformierbarkeit der gummielastischen Materialien nicht zu einem Vakuumeinbruch im Trocknungsraum. Die Abdeckung kann im Bereich der Dichtfläche auch als stabile Platte ausgebildet sein, wobei dann in der Abdeckung oder in der Dichtfläche beiderseits der Rinne jeweils eine gummielastische Abdichtung notwendig ist.

In Fig. 3 ist eine Abdeckung 60 dargestellt, deren den Trocknungsraum überdeckender Abschnitt als Vakuumglocke 62 mit einer inneren Nutzhöhe ausgebildet ist, die den Einsatz von handelsüblichen Gefäßen in entsprechenden Ständern ermöglicht. Der die Dichtfläche 18 überdeckende Randbereich 64 der Abdeckung 60 kann aus gummielastischem oder stabilem Material bestehen.

Anstelle der manuellen Vakuumregeleinrichtung 42 kann auch eine automatische Vakuum-Regeleinrichtung vorgesehen sein.

Fig. 4 zeigt einen Ausschnitt gemäß Fig. 2, wobei identische Teile mit identischen Bezugszeichen versehen sind. Der den Trocknungsbereich 14 bildende Metalleinsatz 66 ist hier flachmuldig ausgebildet, so daß die Oberfläche der porösen Platte 50 im wesentlichen mit der Dichtfläche 18 abschließt. Dies ist vor allem bei der Verwendung von gummielastischen Abdeckungen 16 wichtig, damit diese nicht zu stark deformiert werden.

## Patentansprüche

1. Trocknungsgerät mit einem Unterteil,
welches einen von einer Dichtfläche umgebenen Trocknungsbereich zur Aufnahme einer zu trocknenden Substanz, insbesondere eines Gels, aufweist, und
mit einer Abdeckung, die in ihrem Randbereich auf der Dichtfläche vakuumdicht auflegbar ist, wobei der zwischen dem Trocknungsbereich und der Abdeckung gebildete Trocknungsraum evakuierbar ist,
dadurch **gekennzeichnet**,
daß die Dichtfläche (18) im Auflagebereich der Abdeckung (16) und/oder die Abdeckung (16) in ihrem auf der Dichtfläche (18) aufliegenden Randbereich gummielastisch ausgebildet sind/ist,
daß in der Dichtfläche (18) mindestens eine in sich geschlossene Rinne (20) ausgebildet ist,
daß die Rinne (20) evakuierbar ist, und
daß die Abdeckung (16) auf der Dichtfläche (18) beiderseits der Rinne (20) aufliegt.

2. Trocknungsgerät nach Anspruch 1,
dadurch **gekennzeichnet**,
daß parallel zur Rinne (20) mindestens eine elastische Dichtung (34,36) angeordnet ist.

3. Trocknungsgerät nach Anspruch 2,
dadurch **gekennzeichnet**,
daß beiderseits der Rinne (20) jeweils eine elastische Dichtung (34,36) angeordnet ist.

4. Trocknungsgerät nach einem der vorhergehenden Ansprüche,
dadurch **gekennzeichnet**,
daß die Abdeckung (60) in ihrem den Trocknungsbereich (14) überdeckenden Teil als stabile Haube, insbesondere als Vakuumglocke (62) ausgebildet ist.

5. Trocknungsgerät nach einem der Ansprüche 1 bis 3,
dadurch **gekennzeichnet**,
daß die Abdeckung (16) vollständig aus gummielastischem Material besteht.

6. Trocknungsgerät nach einem der vorhergehenden Ansprüche,
dadurch **gekennzeichnet**,
daß in dem Trocknungsbereich (14) eine poröse Auflage (50) für die zu trocknende Substanz angeordnet ist.

7. Trocknungsgerät nach einem der vorhergehenden Ansprüche,
dadurch **gekennzeichnet**,
daß eine Vakuumregeleinrichtung (42) für den Trocknungsraum vorgesehen ist.

8. Trocknungsgerät nach Anspruch 7,
dadurch **gekennzeichnet**,
daß ein Verbindungskanal (46) zwischen Rinne (20) und Trocknungsbereich (14) vorgesehen ist, und
daß die Vakuumregeleinrichtung (42) in dem Verbindungskanal (46) angeordnet ist.

9. Trocknungsgerät nach einem der vorhergehenden Ansprüche,
dadurch **gekennzeichnet**,
daß eine Vakuummeßeinrichtung zur Bestimmung und Anzeige des Unterdrucks im Trocknungsraum vorgesehen ist.

10. Trocknungsgerät nach einem der vorhergehenden Ansprüche,
dadurch **gekennzeichnet**,
daß der Trocknungsbereich und/oder die Abdeckung mit einer regelbaren Heizung versehen sind/ist.

11. Trocknungsgerät nach Anspruch 10,
dadurch **gekennzeichnet**,
daß mit dem Trocknungsraum ein Temperaturregelelement verbunden ist.

12. Trocknungsgerät nach einem der vorhergehenden Ansprüche,
dadurch **gekennzeichnet**,
daß der Trocknungsbereich (14) in dem Geräteunterteil (12) muldenförmig ausgebildet ist.

13. Trocknungsgerät nach einem der vorhergehenden Ansprüche,
dadurch **gekennzeichnet**,
daß die Abdeckung aus durchsichtigem Material besteht.

14. Trocknungsgerät nach einem der vorhergehenden Ansprüche,
dadurch **gekennzeichnet**,
daß der Trocknungsbereich (14) und die Dichtfläche (18) als einstückige Metallplatte (32) ausgebildet sind.

15. Trocknungsgerät nach einem der vorhergehenden Ansprüche,
dadurch **gekennzeichnet**,
daß der Trocknungsbereich (14) mit einem chemisch resistenten, nicht korridierbaren Material beschichtet ist.

## Claims

1. A drying apparatus with a base, which has a drying area, surrounded by a sealing surface for receiving a substance to be dried and in particular a gel, and with a cover, which can be placed in vacuum-tight manner on the marginal area of the sealing surface and the drying space formed between the drying area and the cover can be evacuated,
**characterized** in that
the sealing surface (18) in the bearing area of the cover (16), and/or the cover (16) in its marginal area resting on the sealing surface (18) is/are constructed in rubber-elastic manner, in that in the sealing surface (18) is formed at least one closed groove (20), in that the groove (20) can be evacuated and in that the cover (16) rests on the sealing surface (18) on either side of the groove (20).

2. A drying apparatus according to claim 1,
**characterized** in that
there is at least one elastic seal (34,36) parallel to the groove (20).

3. A drying apparatus according to claim 2,
**characterized** in that
an elastic seal (34,36) is arranged on either side of the groove (20).

4. A drying apparatus according to one of the preceding claims,
**characterized** in that
in its part covering the drying area (14), the cover (60) is constructed as a stable hood and in particular as a vacuum bell jar (62).

5. A drying apparatus according to one of claims 1 to 3,
**characterized** in that
the cover (16) is made entirely from rubber-elastic material.

6. A drying apparatus according to one of the preceding claims,
**characterized** in that
a porous support (50) for the substance to be dried is placed in the drying area (14).

7. A drying apparatus according to one of the preceding claims,
**characterized** in that
a vacuum regulating device (42) for the drying space is provided.

8. A drying apparatus according to claim 7,
**characterized** in that
there is a connecting channel (46) between the groove (20) and the drying area (14) and in that the vacuum regulating device (42) is located in the connecting channel (46).

9. A drying apparatus according to one of the preceding claims,
**characterized** in that
a vacuum measuring device is provided for determining and indicating the underpressure in the drying space.

10. A drying apparatus according to one of the preceding claims,
**characterized** in that
the drying area and/or the cover are provided with a regulatable heating means.

11. A drying apparatus according to claim 10,
**characterized** in that
a temperature regulating element is connected to the drying space.

12. A drying apparatus according to one of the preceding claims
**characterized** in that
the drying area (14) in the apparatus base (12) has a tray-like construction.

13. A drying apparatus according to one of the preceding claims,
**characterized** in that
the cover is made from transparent material.

14. A drying apparatus according to one of the preceding claims,
**characterized** in that
the drying area (14) and the sealing surface (18) are constructed as a one-piece metal plate (32).

15. A drying apparatus according to one of the preceding claims,
**characterized**
in that the drying area (14) is coated with a chemically resistant, non-corrodible material.

## Revendications

1. Appareil de séchage comprenant une partie inférieure, qui présente une zone de séchage entourée par une surface d'étanchéité pour recevoir une substance à sécher, en particulier un gel et un couvercle, qui peut s'appliquer par son pourtour sur la surface d'étanchéité d'une façon étanche au vide, le volume de séchage formé entre la zone de séchage et le couvercle pouvant être mis sous vide, appareil de séchage
caractérisé en ce
que la surface d'étanchéité (18), dans la zone d'appui du couvercle (16) et/ou le couvercle (16), sur son pourtour reposant sur la surface d'étanchéité (18) sont/est réalisé(s) d'une façon élastique comme du caoutchouc, en ce que dans la surface d'étanchéité (18), il est formé au moins une rainure (20) fermée sur elle-même, en ce que la rainure (20) peut être mise sous vide et en ce que le couvercle (16) repose sur la surface d'étanchéité (18) des deux côtés de la rainure (20).

2. Appareil de séchage selon la revendication 1,
caractérisé en ce que
parallèlement à la rainure (20) est disposée au moins un joint d'étanchéité élastique (34, 36).

3. Appareil de séchage selon la revendication 2,
caractérisé en ce
qui est disposé un joint d'étanchéité élastique (34, 36) des deux côtés de la rainure (20).

4. Appareil de séchage selon l'une des revendications précédentes,
caractérisé en ce que
dans sa partie recouvrant la zone de séchage (14) le couvercle (60) est formé comme un capot stable en particulier comme une cloche à vide (62).

5. Appareil de séchage selon l'une des revendications 1 à 3,
caractérisé en ce que
le couvercle (16) est intégralement constitué d'une matière élastique comme du caoutchouc.

6. Appareil de séchage selon l'une des revendications précédentes,
caractérisé en ce que
un appui poreux (50) pour la substance à sécher est disposé dans la zone de séchage (14).

7. Appareil de séchage selon l'une des revendications précédentes,
caractérisé en ce
qu'un dispositif de réglage du vide (42) est prévu pour le volume de séchage.

8. Appareil de séchage selon la revendication 7,
caractérisé en ce
qu'il est prévu un canal de liaison (46) entre la rainure (20) et la zone de séchage (14), le dispositif de réglage du vide (42) étant disposé dans le canal de liaison (46).

9. Dispositif de séchage selon l'une des revendications précédentes,
caractérisé en ce
qu'il est prévu un dispositif de mesure du vide pour déterminer et indiquer la dépression régnant dans le volume de séchage.

10. Dispositif de séchage selon l'une des revendications précédentes,
caractérisé en ce que
la zone de séchage et/ou le couvercle sont pourvus d'un chauffage réglable.

11. Dispositif de séchage selon la revendication 10,
caractérisé en ce
qu'un élément de réglage de la température est relié au volume de séchage.

12. Dispositif de séchage selon l'une des revendications précédentes,
caractérisé en ce que
la zone de séchage (14) est constituée en forme d'auge dans la partie inférieure (12) de l'appareil.

13. Appareil de séchage selon l'une des revendications précédentes,
caractérisé en ce que
le couvercle est réalisé en une matière transparente.

14. Appareil de séchage selon l'une des revendications précédentes,
caractérisé en ce que
la zone de séchage (14) et la surface d'étanchéité (18) sont en forme de plaque métallique d'une seule pièce (32).

15. Appareil de séchage selon l'une des revendications précédentes,
caractérisé en ce que
la zone de séchage (14) est revêtue d'une couche de matière chimiquement résistante, non susceptible d'être corrodée.
